# EUROPÄISCHE PATENTSCHRIFT

(11) **EP 0 777 773 B1**
(45) Veröffentlichungstag und Bekanntmachung des Hinweises auf die Patenterteilung: **01.09.1999**
(21) Anmeldenummer: 95921680.5
(22) Anmeldetag: 28.06.1995
(51) Int. Cl.: D03C 9/00

(54) **SCHAFTVORRICHTUNG**
SHAFT DEVICE
DISPOSITIF A LAMES

(30) Priorität: 25.08.1994 DE 9413705 U
(43) Veröffentlichungstag der Anmeldung: 11.06.1997
(73) Patentinhaber: Textilma AG, 6052 Hergiswil (CH)
(72) Erfinder: SPEICH, Francisco, CH-5264 Gipf-Oberfrick (CH)
(74) Vertreter: Schmauder, Klaus Dieter
(86) Internationale Anmeldenummer: CH9500146
(87) Internationale Veröffentlichungsnummer: WO9606212

(56) Entgegenhaltungen:
- CH-A- 523 987
- CH-A- 544 826
- DE-A- 1 535 847
- DE-A- 4 032 472
- DE-C- 4 023 498
- US-A- 4 790 357

## Beschreibung

### Technisches Gebiet

Die Erfindung betrifft eine Schaftvorrichtung gemäss Oberbegriff des Anspruches 1.

### Stand der Technik

Schaftvorrichtungen der eingangs genannten Art sind in vielfacher Form bekannt, so beispielsweise aus der CH-PS 523 987, die überdies in den beiliegenden Figuren 1 bis 4 näher erläutert ist. Die bekannten Schaftvorrichtungen benötigen ein relativ grosses Spiel zwischen einer Antriebstragschiene und der Endöse einer Litze, um einen zur Handhabung der Litzen ausreichenden Spreizwinkel sicher zu stellen. Dieses grosse Spiel verursacht einerseits Verschleiss und andererseits starken Lärm. Dadurch sind bei solchen Schaftvorrichtungen beziehungsweise damit ausgerüsteten Webmaschinen Geschwindigkeiten von höchstens 2500 Umdrehungen pro Minute erlaubt.

Aus der DE-A-15 35 847 ist eine Schaftvorrichtung der eingangs genannten Art bekannt, bei der die Endösen eine seitliche Öffnung zum Ansetzen an eine Tragschiene aufweisen. Die Tragschiene weist einen aus der Ebene der Tragschiene seitlich vorstehenden Schenkel auf, der in eine Mitnahmenut der zugehörigen Endöse eingreift. Allerdings ist das Spiel des Schenkels in der Mitnahmenut der Tragschiene sehr gross, so dass eigentlich nicht mehr von einer Mitnahmenut gesprochen werden kann sondern nur von einer Kante, auf der der Schenkel aufliegt, wobei die andere Seite der Mitnahmenut keine Funktion entfalten kann, sondern die Endöse mit anderen Mitteln, beispielsweise einer geeigneten Vorspannung, an der Kante gehalten werden muss. Diese Schaftvorrichtung gestattet ebenfalls keine hohen Antriebsdrehzahlen der Webmaschine.

### Darstellung der Erfindung

Aufgabe der Erfindung ist es, eine Schaftvorrichtung der eingangs genannten Art derart zu verbessern, dass die genannten Nachteile vermieden werden.

Die Aufgabe wird erfindungsgemäss gelöst durch die kennzeichnenden Merkmale des Anspruches 1.

Dadurch, dass der Antrieb einer Litze durch mindestens einen dünnen Schenkel an der Antriebstragschiene erfolgt, der quer zu der durch die Tragschienen gebildeten Ebene vorsteht und mit einem Spiel von 0,01 bis 0,1 mm in die Mitnahmenut der zugehörigen Endöse der Litze eingreifen, verursacht die Schaftvorrichtung auch bei maximaler Drehzahl, die beispielsweise 4000 bis 6000 Umdrehungen pro Minute betragen kann, nur sehr wenig Lärm und verursacht nur einen minimalen Verschleiss. Die neuartige Schaftvorrichtung beziehungsweise eine damit ausgerüstete Webmaschine ermöglicht somit höhere Leistungen bei vergleichsweise geringerem Lärmpegel und vermindertem Verschleiss.

Vorteilhafte Ausgestaltungen der Schaftvorrichtung sind in den Ansprüchen 2 bis 10 beschrieben.

Die Standzeiten der Schaftvorrichtung lassen sich durch eine Ausbildung nach Anspruch 2 verbessern, da dann die Antriebskraft auf zwei Schenkel verteilt wird. Dies vermindert gleichzeitig auch den Verschleiss und den mit zunehmendem Verschleiss sich erhöhenden Lärmpegel.

Grundsätzlich ist es möglich, den Schenkel der Antriebstragschiene auf beliebiger Höhe der Antriebstragschiene anzuordnen, wobei jedoch eine Ausbildung nach Anspruch 3 von Vorteil ist.

Für die Anordnung und Ausrichtung der Schenkel ergeben sich ebenfalls verschieden Möglichkeiten, wobei die Ausgestaltung nach Anspruch 4 die günstigste Kraftverteilung ermöglicht.

Besonders vorteilhaft ist eine Ausgestaltung der Tragschienen insbesondere der Antriebstragschiene nach Anspruch 5, denn diese Profilierung ermöglicht einerseits die Ausbildung des Schenkels und gewährleistet andererseits ein gutes Biegeträgheitsmoment bei geringer Masse im Vergleich zu einem Vollprofil der Tragschiene. Die geringere Masse der Tragschienen begünstigt höhere Betriebsgeschwindigkeiten und trägt zur Reduzierung von Lärm und Verschleiss bei.

Der Anspruch 6 beinhaltet eine vorteilhafte Breite der Mitnahmenut. Der Anspruch 7 beziffert ein vorzugsweise senkrechtes Spiel zwischen der Endöse und der nicht angetriebenen Tragschiene, um einen erforderlichen Spreizwinkel für die Handhabung der Litzen sicherzustellen.

Grundsätzlich kann die Litze beliebig ausgestaltet sein, wobei jedoch die Ausbildung nach Anspruch 8 von besonderem Vorteil ist, denn sie ermöglicht bei geringstem seitlichem Platzbedarf gute Festigkeits- und Verschleisseigenschaften.

Besonders vorteilhaft ist eine Ausgestaltung nach Anspruch 9, wobei in der Regel zwei Montageöffnungen vorhanden sind. Dies ermöglicht eine Weiterbildung nach Anspruch 10. Die Montagevorrichtung erleichtert das vorgängige Einrichten von Litzen mit Kettfäden. Mittels der Montagevorrichtung können dann die Litzen auf die Tragschienen auf- und abgeschoben werden, wodurch die Rüst- und Umrüstzeiten beispielsweise bei einem Wechsel der herzustellenden Artikel wesentlich vermindert werden.

### Kurze Beschreibung der Erfindung

Die Erfindung wird anhand nachfolgender Beispiele näher erläutert. Dabei zeigen:
- Figur 1: eine bekannte Schaftvorrichtung in Ansicht auf die Schaftebene;
- Figur 2: die Schaftvorrichtung der Figur 1 in Seitenansicht;
- Figur 3: die Anordnung einer Endöse einer Litze an einer Antriebstragschiene gemäss Ansicht der Figur 2 in grösserem Massstab;
- Figur 4: das erforderliche Spiel für die Verkantung bei der Anordnung der Endöse einer Litze an einer Antriebstragschiene gemäss Figur 3 in Ansicht gemäss Figur 1 und teilweise geschnitten;
- Figur 5: die erfindungsgemässe Schaftvorrichtung im Ausschnitt und in Ansicht quer zur Schaftebene;
- Figur 6: die Schaftvorrichtung gemäss Figur 5 im Schnitt VI-VI;
- Figur 7: eine weitere Ausbildung der Antriebstragschiene und der zugehörigen Endöse im Vertikalschnitt;
- Figur 8: eine weitere Ausbildung der Antriebstragschiene und der Endöse einer Litze im Vertikalschnitt;
- Figur 9: eine Schaftvorrichtung mit einer Montagevorrichtung in Ansicht auf die Schaftebene;
- Figur 10: die Vorrichtung der Figur 9 im Schnitt X-X.

### Wege zur Ausführung der Erfindung

Die Figuren 1 bis 4 beschreiben eine Schaftvorrichtung, wie sie beispielsweise Gegenstand der CH-PS 523 987 ist. Die Schaftvorrichtung weist einen vertikalen Profilstab 1 auf, an dem eine obere Antriebstragschiene 2 und eine untere Führungstragschiene 3 jeweils mittels Klemmbacken 4 befestigt sind. Auf der Antriebstragschiene 2 und der Führungstragschiene 3 sind Litzen 5 mittels Endösen 6, 7 aufgereiht. Die Litzen 5 tragen Fadenösen 8, durch die jeweils ein Kettfaden 9 geführt ist. Am unteren Ende enthält der Profilstab 1 eine Lasche 10 mit Bolzen 11, an dem ein zweiarmiger Antriebshebel 12 angreift. Der Antriebshebel 12 ist auf einer Achse 13 verschwenkbar gelagert und trägt an dem dem Profilstab abgewandten Ende eine Rolle 14, die mit einem angetriebenen Exzenter 15 zusammen wirkt. Eine Vorspannfeder 16 spannt den durch die Tragschienen 2, 3 gebildeten Schaftrahmen nach unten vor und damit gleichzeitig auch die Rolle 14 gegen den Exzenter 15. Wie aus Figur 3 hervorgeht, ist die Endöse 6 der Litze 5 mit einem erheblichen Spiel von beispielsweise 0,5 bis 1 mm an der Antriebstragschiene 2 angeordnet, die aus einem hochkant stehenden Flachprofil gebildet ist. Dieses Spiel ist erforderlich, um ein Aufspreizen der Litze beidseits der Vertikalen 17 zu ermöglichen, um beispielsweise Fadenreparaturen vornehmen zu können. Der Aufspreizwinkel a beträgt vorzugsweise 15° zur Vertikalen 17.

Die Figuren 5 und 6 zeigen eine erfindungsgemässe Weiterbildung der Schaftvorrichtung, wobei die mit der bekannten Schaftvorrichtung identischen Teile mit gleichen Bezugszeichen versehen sind. In Figur 5 sind zwei Litzen 5a gezeigt, die zwei Schäften zugeordnet sind und die Kettfäden 9 zu einem Kettfach 18 öffnen, in das ein Schussfaden 19 eingebracht und mittels eines Webblattes 20 an einer Warenkante 21 angeschlagen werden kann. Die obere Antriebstragschiene 2a weist ein C-förmiges Profil auf, wobei der untere Schenkel 22 parallel zur Kettfadenebene 23 liegt und in eine Mitnahmenut 24 eingreift, die an der Innenseite der Endöse 6a der Litze 5a ausgebildet ist. Der Schenkel 22 ist sehr dünn ausgestaltet und weist beispielsweise eine Dicke von 0,8 mm auf. Die Breite der Mitnahmenut 24 ist entsprechend klein und beträgt höchstens 1,0 mm. Die Dicke des Schenkels 22 und die Breite der Mitnahmenut 24 sind so aufeinander abgestimmt, dass das Spiel zwischen dem Schenkel 22 und der Mitnahmenut 24 0,01 bis 0,1, vorzugsweise 0,05 mm beträgt. Trotz dieses kleinen Spieles ist ein Ausspreizen der vorzugsweise lamellenartig ausgebildeten Litze 5a um den Winkel α = 15° zur Senkrechten möglich, wie aus Figur 6 hervorgeht. Die untere Führungstragschiene 3a kann analog der oberen Antriebstragschiene 2a ausgestaltet sein, wobei ein vertikales Spiel von 0,5 bis 10 mm möglich ist. Die Führungstragschiene 3a dient nicht zum Antrieb der Litze 5a, sondern zur Führung der Litze im Schaft und Aufnahme der durch die bewegten Kettfäden bedingten Querkräfte. Die Litze 5a enthält noch Montageöffnungen 25 zur Erleichterung der Montage der Litze 5a an den Tragschienen 2a 3a, wie nachfolgend anhand Figuren 9 und 10 näher beschrieben wird.

Die Figur 7 zeigt eine im Querschnitt L-förmig ausgestaltete Antriebstragschiene 2b, die mit einer Litze 5b zusammenwirkt, welche eine entsprechend geformte Endöse 6b aufweist. Dabei greift der Schenkel 22a in eine entsprechende Mitnahmenut 24a der Endöse 6b ein, die durch die L-Form vorgegeben ist.

Die Figur 8 beschreibt eine weitere Antriebstragschiene 2c, die zwei in entgegengesetzter Richtung weisende Schenkel 22b und 22c aufweist, die durch Einschnitte 26 in einem Vollprofil gebildet sind. Die Öffnung der Endöse 6c ist analog gestaltet und weist wiederum Mitnahmenuten 24b,24c auf, in die die Schenkel 22b und 22c eingreifen.

Die Figuren 9 und 10 zeigen eine Montagevorrichtung 27 der Schaftvorrichtung. Diese besteht aus mindestens einem Endstab 28 oder 29, welcher über Öffnungen 30,31 auf die Antriebstragschiene 2a und die Führungstragschiene 3a aufschiebbar ist. Die im vorliegenden Beispiel vorhandenen zwei Endstäbe 28,29 werden durch zwei Montagestäbe 32,33 miteinander verbunden, wobei diese Montagestäbe nicht näher dargestellte Gewinde enthalten, die eine lösbare Verbindung mit dem Endstab 29 ermöglichen. Die Montagevorrichtung 27 dient dazu, unabhängig von der Anordnung an der Antriebstragschiene 2a und der Führungstragschiene 3a, Litzen 5a aufzunehmen. Hierzu wird der Endstab 29 von den Montagestäben 32,33 gelöst, so dass die Litzen 5a mittels der Montageöffnungen 25 auf die Montagestäbe 32,33 aufgeschoben werden können. Damit können die Litzen unabhängig von der Anordnung an den Tragschienen 2a,3a mit Kettfäden versehen und vorbereitet werden und nach Ansetzen des Endstabes 29 auf die Antriebstragschiene 2a und die Führungstragschiene 3a aufgeschoben werden. Nach erfolgter Montage kann die Montagevorrichtung 27 wieder abgenommen werden, indem der Endstab 29 von den Montagestäben 32,33 gelöst und die Montagestäbe 32,33 aus den Litzen herausgezogen werden. Der Endstab 29 kann aufgrund der seitlich offenen Öffnungen 30,31 aus der Antriebstragschiene 2a und der Führungstragschiene 3a ausgehängt werden.

### BEZUGSZEICHENLISTE

- α: Spreizwinkel
- 1: Profilstab
- 2: Antriebstragschiene
- 2a: Antriebstragschiene
- 2b: Antriebstragschiene
- 2c: Antriebstragschiene
- 3: Führungstragschiene
- 3a: Führungstragschiene
- 4: Klemmbacke
- 5: Litze
- 5a: Litze
- 5b: Litze
- 5c: Litze
- 6: Endöse
- 6a: Endöse
- 6b: Endöse
- 6c: Endöse
- 7: Endöse
- 8: Fadenöse
- 9: Kettfaden
- 10: Lasche
- 11: Bolzen
- 12: Antriebshebel
- 13: Achse
- 14: Rolle
- 15: Exzenter
- 16: Vorspannfeder
- 17: Vertikale
- 18: Kettfaden
- 19: Schussfaden
- 20: Webblatt
- 21: Warenkante
- 22: Schenkel
- 22a: Schenkel
- 22b: Schenkel
- 22c: Schenkel
- 23: Kettfadenebene
- 24: Mitnahmenut
- 24a: Mitnahmenut
- 24b: Mitnahmenut
- 24c: Mitnahmenut
- 25: Montageöffnung
- 26: Einschnitt
- 27: Montagevorrichtung
- 28: Endstab
- 29: Endstab
- 30: Öffnung
- 31: Öffnung
- 32: Montagestab
- 33: Montagestab

## Patentansprüche

1. Schaftvorrichtung mit Litzen (5,5a,5b,5c), die jeweils eine Fadenöse (8) mit beidseits davon angeordneten Endösen (6,6a,6b,6c,7) aufweisen und die mittels der Endösen auf Tragschienen (2,2a,2b,2c,3,3a) aufgereiht sind, von denen mindestens eine als Antriebstragschiene (2,2a,2b, 2c) ein hochkant stehendes Flachprofil aufweist, wobei mindestens die Antriebstragschiene (2a,2b,2c) mindestens einen Schenkel (22,22a,22b, 22c) aufweist, der quer zu der durch die Tragschienen (2a,2b,2c,3,3a) gebildeten Ebene vorsteht und in eine Mitnahmenut (24,24a,24b,24c) der zugehörigen Endöse (5a,5b,5c) der Litze (5a,5b,5c) eingreift, dadurch gekennzeichnet, dass mindestens die der Antriebstragschiene (2a,2b,2c) zugeordnete Endöse (6a,6b,6c) die Antriebstragschiene (2a,2b,2c) vollständig umfasst und das Spiel zwischen dem Schenkel (22,22a,22b, 22c) der Antriebstragschiene (2a,2b,2c) und der Mitnahmenut (24,24a,24b,24c) der Endöse (6a,6b,6c) 0,01 bis 0,1 mm beträgt.

2. Schaftvorrichtung nach Anspruch 1, dadurch gekennzeichnet, dass mindestens die Antriebstragschiene (2c) einen zweiten Schenkel (22c) aufweist, der in Höhe des ersten Schenkels (22b) liegt und in entgegengesetzte Richtung weist und in eine zweite Mitnahmenut (24c) in der zugehörigen Endöse (6c) der Litze (5c) eingreift.

3. Schaftvorrichtung nach Anspruch 1 oder 2, dadurch gekennzeichnet, dass der Schenkel (22,22a,22b,22c) auf der der Fadenöse (8) zugewandten Seite der Antriebstragschiene (2a,2b,2c) angeordnet ist.

4. Schaftvorrichtung nach einem der Ansprüche 1 bis 3, dadurch gekennzeichnet, dass der Schenkel (22,22a,22b, 22c) parallel zur Kettfaden-Ebene (23) ausgerichtet ist.

5. Schaftvorrichtung nach einem der Ansprüche 1 bis 4, dadurch gekennzeichnet, dass mindestens die Antriebstragschiene (2a,2b,2c) einen L-, C- oder T-förmigen Querschnitt aufweist.

6. Schaftvorrichtung nach einem der Ansprüche 1 bis 5, dadurch gekennzeichnet, dass die Breite der Mitnahmenut (24,24a,24b,24c) höchstens 1,0 mm beträgt.

7. Schaftvorrichtung nach einem der Ansprüche 1 bis 6, dadurch gekennzeichnet, dass das senkrechte Spiel zwischen der Endöse (6a,6b,6c) und der nichtangetriebenen Tragschiene (2a,2b,2c) 0,5 bis 10 mm beträgt.

8. Schaftvorrichtung nach einem der Ansprüche 1 bis 7, dadurch gekennzeichnet, dass die Litze (5a,5b,5c) lamellenartig ausgebildet ist.

9. Schaftvorrichtung nach einem der Ansprüche 1 bis 8, dadurch gekennzeichnet, dass die Litze (5a,5b,5c) mindestens eine Montageöffnung (25) zur Aufnahme einer Montagevorrichtung (27) aufweist.

10. Schaftvorrichtung nach Anspruch 9, dadurch gekennzeichnet, dass die Tragschienen (2a,2b,2c,3a) einseitig befestigt sind und die Montagevorrichtung (27) tragen, welche mindestens aus einem Endstab (28 oder 29) gebildet ist, der über Öffnungen (30,31) an den Tragschienen (2a,2b,2c,3a) abnehmbar angeordnet ist und mittels mindestens eines, die Montageöffnungen (25) der Litzen (5a,5b,5c) durchdringenden Montagestabes (32) verbindbar ist, um ein Litzenpaket aufzunehmen.

## Claims

1. Shaft device having healds (5, 5a, 5b, 5c), which each have a thread eye (8) and arranged on both sides thereof end eyelets (6, 6a, 6b, 6c, 7), and which by means of the end eyelets are arranged in a row on slide bars (2, 2a, 2b, 2c, 3, 3a), of which at least one, as driving slide bar (2, 2a, 2b, 2c), comprises a flat profile standing on edge, at least the driving slide bar (2a, 2b 2c) having at least one leg (22, 22a, 22b, 22c) that projects transversely to the plane formed by the slide bars (2a, 2b, 2c, 3, 3a) and engages in a driving groove (24, 24a, 24b, 24c) of the associated end eyelet (5a, 5b, 5c) of the heald (5a, 5b, 5c), characterised in that at least the end eyelet (6a, 6b, 6c) associated with the driving slide bar (2a, 2b, 2c) encircles the sliding drive bar (2a, 2b, 2c) completely and the play between the leg (22, 22a, 22b, 22c) of the driving slide bar (2a, 2b, 2c) and the driving groove (24, 24a, 24b, 24c) of the end eyelet (6a, 6b, 6c) is 0.01 to 0.1 mm.

2. Shaft device according to claim 1, characterised in that at least the driving slide bar (2c) has a second leg (22c), which lies level with the first leg (22b) and points in the opposite direction and engages in a second driving groove (24c) in the associated end eyelet (6c) of the heald (5c).

3. Shaft device according to claim 1 or 2, characterised in that the leg (22, 22a, 22b, 22c) is arranged on the side of the driving slide bar (2a, 2b, 2c) facing the thread eye (8).

4. Shaft device according to any one of claims 1 to 3, characterised in that the leg (22, 22a, 22b, 22c) is aligned parallel to the plane (23) of the warp thread.

5. Shaft device according to any one of claims 1 to 4, characterised in that at least the driving slide bar (2a, 2b, 2c) has an L-shaped, C-shaped or T-shaped cross-section.

6. Shaft device according to any one of claims 1 to 5, characterised in that the width of the driving groove (24, 24a, 24b, 24c) is not more than 1.0 mm.

7. Shaft device according to any one of claims 1 to 6, characterised in that the vertical play between the end eyelet (6a, 6b, 6c) and the nondriven slide bar (2a, 2b, 2c) is 0.5 to 10 mm.

8. Shaft device according to any one of claims 1 to 7, characterised in that the heald (5a, 5b, 5c) is of blade-like form.

9. Shaft device according to any one of claims 1 to 8, characterised in that the heald (5a, 5b, 5c) has at least one mounting opening (25) for receiving a mounting device (27).

10. Shaft device according to claim 9, characterised in that the slide bars (2a, 2b, 2c, 3a) are secured at one end and carry the mounting device (27), which mounting device is formed from at least one end bar (28 or 29) that is removably arranged on the slide bars (2a, 2b, 2c, 3a) by means of openings (30, 31) and, in order to receive a set of healds, is arranged to be connected by at least one assembly rod (32) passing through the mounting openings (25) of the healds (5a, 5b, 5c).

## Revendications

1. Dispositif à lames comportant des lisses (5, 5a, 5b, 5c) ayant chaque fois un oeillet guide fil (8) avec des oeillets d'extrémité (6, 6a, 6b, 6c, 7) prévus des deux côtés, ces lisses étant enfilées par les oeillets d'extrémité sur des barres de support (2, 2a, 2b, 2c, 3, 3a), dont au moins l'une est une barre de support d'entraînement (2, 2a, 2b, 2c) sous la forme d'un profilé plat disposé sur champ,
- au moins la barre de support d'entraînement (2a, 2b, 2c) comporte au moins une branche (22, 22a, 22b, 22c), venant en saillie transversalement au plan formé par les barres de support (2a, 2b, 2c, 3, 3a), et venant dans une rainure d'entraînement (24, 24a, 24b, 24c) de oeillet d'extrémité, correspondant (5a, 5b, 5c) de la lisse (5a, 5b, 5c),
caractérisé en ce qu'
au moins oeillet d'extrémité (6a, 6b, 6c) associé à la barre de support d'entraînement (2a, 2b, 2c) entoure complètement la barre de support d'entraînement (2a, 2b, 2c) et le jeu entre la branche (22, 22a, 22b, 22c) de la barre de support d'entraînement (2a, 2b, 2c) et la rainure d'entraînement (24, 24a, 24b, 24c) de oeillet d'extrémité (6a, 6b, 6c) est compris entre 0,01 et 0,1 mm.

2. Dispositif à lames selon la revendication 1,
caractérisé en ce qu'
au moins la barre de support d'entraînement (2c) comporte une seconde branche (22c) située au niveau de la première branche (22b) et dirigée dans la direction opposée de celle-ci, pour venir dans une seconde rainure d'entraînement (24c) de oeillet d'extrémité correspondant (6c) de la lisse (5c).

3. Dispositif à lames selon la revendication 1 ou 2,
caractérisé en ce que
la branche (22, 22a, 22b, 22c) est prévue sur le côté de la barre de support d'entraînement (2a, 2b, 2c) tournée vers oeillet guide fil (8).

4. Dispositif à lames selon l'une des revendications 1 à 3,
caractérisé en ce que
la branche (22, 22a, 22b, 22c) est alignée parallèlement au plan (23) des fils de chaîne.

5. Dispositif à lames selon l'une des revendications 1 à 4,
caractérisé en ce qu'
au moins la barre de support d'entraînement (2a, 2b, 2c) a une section en forme de L, C ou T.

6. Dispositif à lames selon l'une des revendications 1 à 5,
caractérisé en ce que
la largeur de la rainure d'entraînement (24, 24a, 24b, 24c) est au plus égale à 1,0 mm.

7. Dispositif à lames selon l'une des revendications 1 à 6,
caractérisé en ce que
le jeu vertical entre les oeillets d'extrémité (6a, 6b, 6c) et la barre de support (2a, 2b, 2c) non entraînée est de 0,5 à 10 mm.

8. Dispositif à lames selon l'une des revendications 1 à 7,
caractérisé en ce que
la lisse (5a, 5b, 5c) est en forme de lamelles.

9. Dispositif à lames selon l'une des revendications 1 à 8,
caractérisé en ce que
la lisse (5a, 5b, 5c) comporte au moins un orifice de montage (25) pour recevoir un dispositif de montage (27).

10. Dispositif à lames selon la revendication 9,
caractérisé en ce que
les barres de support (2a, 2b, 2c, 3a) sont fixées d'un côté et portent le dispositif de montage (27) formé d'au moins une barre d'extrémité (28 ou 29) montée de manière amovible par des orifices (30, 31) sur les barres de support (2a, 2b, 2c, 3a) et reliées par l'intermédiaire d'au moins une barre de montage (32) traversant les orifices de montage (25) des lisses (5a, 5b, 5c) pour recevoir un paquet de lisses.
